# EUROPÄISCHE PATENTSCHRIFT

(11) **EP 0 399 143 B1**
(45) Veröffentlichungstag und Bekanntmachung des Hinweises auf die Patenterteilung: **02.03.1994**
(21) Anmeldenummer: 90102978.5
(22) Anmeldetag: 15.02.1990
(51) Int. Cl.: A24C 5/42

(54) **Vorrichtung zum Stopfen vorgefertigter Zigarettenhülsen, insbesondere Zigarettenfilterhülsen**
Device for filling pre-formed cigarette sleeves, especially filter cigarette sleeves
Dispositif pour remplir des tubes de papier à cigarettes, spécialement des tubes de papier pour cigarettes à filtre

(30) Priorität: 22.05.1989 DE 3916589
(43) Veröffentlichungstag der Anmeldung: 28.11.1990
(73) Patentinhaber: Efka-Werke Fritz Kiehn GmbH, 78647 Trossingen (DE)
(72) Erfinder: Gätschmann, Klaus G., D-7218 Trossingen 1 (DE); Schütze, Gunter, D-7218 Trossingen 1 (DE)
(74) Vertreter: Popp, Eugen, Dr.

(56) Entgegenhaltungen:
- EP-A- 0 126 259
- DE-B- 1 182 122
- DE-C- 927 857
- FR-A- 545 756
- US-A- 3 491 768

## Beschreibung

Die Erfindung betrifft eine Vorrichtung zum Stopfen vorgefertigter Zigarettenhülsen, insbesondere Zigarettenfilterhülsen, mit Rauchtabak, gemäß dem Oberbegriff des Anspruchs 1.

Eine derartige Vorrichtung ist beispielsweise aus der DE-A-2 139 242 bekannt, die eine längliche Preßkammer aufweist, welche einerseits von einem etwa halbrunden festen Wandteil und andererseits von einer entgegengesetzt halbrunden Fläche eines bewegbaren Preßbalkens begrenzt ist, mittels dem die Preßkammer nach Befüllen mit Tabak unter Herstellung eines strangartigen Tabakvorrats verschließbar ist. Am einen stirnseitigen Ende der Preßkammer ist eine Aufstecktülle zum Ansetzen und Aufstecken einer leeren Zigarettenhülse vorgesehen. Am entgegengesetzten Ende wird die Preßkammer durch einen kolbenartigen Tabak-Ausstoßschieber begrenzt, mittels dem der Tabakvorrat aus der Preßkammer in die Zigarettenhülse überführt werden kann. Zur Gewährleistung der Funktionssicherheit kann darüber hinaus am wirksamen Ende des Ausstoßschiebers noch ein halbschalenförmiger Löffel befestigt sein, der die Überführung des Tabakvorrats aus der Preßkammer in die Zigarettenhülse unter gleichzeitiger Erhaltung der Stabilität derselben unterstützt bzw. auch erst ermöglicht.

Diese bekannte Vorrichtung hat sich in der Praxis mehr oder weniger gut bewährt. Es haftet ihr jedoch der Nachteil an, daß das Überführen des Tabaks aus der Preßkammer in die Zigarettenpapierhülse nicht ausreichend befriedigend gelöst ist. Unter anderem ist nachteilig, daß der Benutzer beim Befüllen der Tabakpreßkammer stets darauf achten muß, daß möglichst wenig Tabakfasern über den Rand der Füllöffnung vorstehen, da sehr häufig ein nicht unbeachtlicher Teil der vorstehenden Tabakfasern bei der weiteren Handhabung zwischen Preßbalken und der diesem gegenüberliegenden Kante der Füllöffnung eingeklemmt wird, wodurch ein funktionssicheres Ausstoßen des Tabakstrangs aus der Preßkammer und Uberführung desselben in die Zigarettenhülse nicht mehr gewährleistet ist. Die eingeklemmten Tabakfasern behindern das Ausstoßen des Tabakstrangs mitunter derart, daß dieser innerhalb der Tabakpreßkammer in Längsrichtung gestaucht wird mit der Folge, daß die Zigarettenhülse entweder nur unvollständig gefüllt oder beim Überführen des gestauchten und dementsprechend hoch komprimierten Tabakvorrats von der Aufstecktülle losgerissen wird, und zwar meist unter Aufplatzen der Zigarettenhülse und entsprechendem Verbröseln des ausgestoßenen Tabaks. Diesem Problem versuchte man bislang dadurch zu begegnen, daß die obere Kante des Preßbalkens als Schneide ausgebildet ist, so daß überstehende Tabakfasern beim Verpressen des Tabaks abgetrennt werden. Die entsprechenden Maßnahmen haben sich jedoch bis heute nicht ausreichend bewährt. Dies liegt nicht zuletzt an den bestehenden Toleranzen sowie üblicherweise verwendeten Werkstoffen für Gehäuse einerseits und Preßbalken andererseits.

Des weiteren ist in der FR-A-545 756 eine Vorrichtung zum Stopfen vorgefertigter Zigarettenhülsen beschrieben. Dabei wird die längliche Preßkammer durch zwei halb-zylindrische Ausnehmungen gebildet, die in zwei zu- bzw. auseinanderbewegbaren Formteilen jeweils stirnseitig benachbart angeordnet sind. Der in die Zigarettenhülse einzubringende Tabak soll auf diese Weise zu einem Tabakstrang formgerecht verpreßt werden. Die Schließbewegung der beiden Formteile eilt dabei der Bewegung des Preßbalkens voraus.

Der vorliegenden Erfindung liegt die Aufgabe zugrunde, mit einfachen Mitteln die Funktionssicherheit von Stopfgeräten der hier fraglichen Art erheblich zu verbessern, wodurch auch die Handhabung erheblich erleichtert wird.

Diese Aufgabe wird durch die kennzeichnenden Merkmale des Anspruchs 1 gelöst.

Durch den erfindungsgemäßen Deckel wird sichergestellt, daß der in die Tabakpreßkammer eingefüllte Tabak sich vor dem Verpressen praktisch vollständig innerhalb der Preßkammer befindet. Der Anteil vorstehender Tabakfasern wird auf ein Minimum reduziert mit der Folge einer entsprechend erhöhten Funktionssicherheit im Vergleich zum oben erörterten Stand der Technik. Dabei ist der erfindungsgemäße Deckel parallel zum Preßbalken hin- und herbewegbar gelagert und mit der mit dem Preßbalken verbundenen Betätigungseinrichtung derart gekoppelt, daß die Bewegung des Preßbalkens in Preßrichtung erst dann beginnt, wenn der Deckel sich in Füllöffnungs-Schließstellung befindet. Damit werden durch den Deckel überstehende Tabakreste in die noch erweiterte Tabakpreßkammer regelrecht "hineingerollt", so daß sich der gesamte Tabak praktisch vollständig innerhalb der Tabakpreßkammer befindet, bevor die Verpressung desselben zu dem zu überführenden Tabakstrang erfolgt. Gleichzeitig wird hierdurch erreicht, daß durch herkömmliche Betätigung der dem Preßbalken zugeordneten Handhabe sowohl die erfindungsgemäße Schließ- und Öffnungsbewegung des Deckels als auch die Hin- und Herbewegung des Preßbalkens erhalten wird.

Konkret sind zu diesem Zweck entsprechende Steuerkurven entweder am Preßbalken und Deckel oder an der Betätigungshandhabe für den Preßbalken und/oder den Ausstoßschieber vorgesehen, z. B. entsprechend den Ansprüchen 2 und 3.

Um das erwähnte "Hineinrollen" überstehender Tabakreste in die noch erweiterte Tabakpreßkammer zu begünstigen, ist die freie bzw. der Preßkammer zugewandte Vorderkante des Deckels preßkammerseitig abgeschrägt unter gleichzeitiger Ausbildung einer messerartigen Schneide, die mit der gegenüberliegenden Kante der Füllöffnung nach Art einer Schere zusammenwirkt. Durch diese konstruktive Maßnahme werden noch vereinzelt vorstehende Tabakfasern beim Schließen der Füllöffnung abgetrennt, so daß sichergestellt ist, daß das Ausstoßen des verpreßten Tabakstrangs aus der Tabakpreßkammer durch eingeklemmte Tabakfasern nicht behindert wird.

In Kombination mit der vorgenannten Konstruktion haben sich die Maßnahmen nach Anspruch 6 und/oder 7 als besonders vorteilhaft erwiesen. Durch die vorgeschlagene Überkompression des Tabaks in der Tabakpreßkammer und der Entlastung des verpreßten Tabakstrangs zum Ausstoßen aus der Tabakpreßkammer auf Normalmaß oder geringfügig darunter ist es möglich, auf den eingangs erwähnten Löffel am ausstoßseitigen Ende des Ausstoßschiebers zu verzichten. Dabei muß bedacht werden, daß es sich bei dem erwähnten Löffel um ein äußerst filigranes Bauteil handelt, welches bei ungeschickter Handhabung leicht bricht und auch zu Verletzungen des Benutzers führt. Bei sehr feuchtem Tabak besteht sogar die Gefahr, daß bei der Rückbewegung des Ausstoßschiebers durch den Löffel Tabak aus der Zigarettenhülse wieder herausgezogen wird. Durch die erfindungsgemäße Überkompression des Tabaks kann also auf den erwähnten Löffel verzichtet werden. Der Tabakstrang läßt sich problemlos ohne Löffel, d. h. nur mittels des Ausstoßschiebers bzw. -Stößels in die Zigarettenpapierhülse überführen. Die Erfindung soll sich auch auf das beschriebene Verfahren zur Herstellung eines Tabakstrangs innerhalb einer Tabakpreßkammer beziehen, bei dem zunächst eine Überkompression des Tabakstrangs erfolgt derart, daß der Querschnitt desselben kleiner ist als der Querschnitt des Tabakaufnahmeraums der angesetzten Zigarettenhülse, um dann unmittelbar vor dem oder wenigstens beim Ausstoßen des Tabakstrangs diesen radial zu entlasten, so daß sein Querschnitt Normalmaß annimmt, vorzugsweise nur noch geringfügig kleiner ist als der freie Querschnitt des Tabakaufnahmeraums der angesetzten Zigarettenhülse. Dann kann der Tabakstrang ohne Löffel, d. h. nur mittels eines stumpfen Ausstoßschiebers bzw. -Stößels in den Tabakaufnahmeraum angesetzten Zigarettenhülse überführt werden.

Schließlich ist auch die Vorrichtung nach einem der Ansprüche 8 bis 10 von Bedentung. Beim Technik wird die Zigarettenhülse auf der Tülle nur einseitig geklemmt mit der Folge, daß beim Überführen eines relativ prallen Tabakstrangs sich die Zigarettenpapierhülse von der Tülle losreißt unter entsprechender Beschädigung im Klemmbereich. Durch diametrale Klemmung wird diese Gefahr auf ein Minimum reduziert. Die Ausschußrate wird entsprechend vermindert. Eine besonders schonende Behandlung der geklemmten Zigarettenpapierhülse wird durch die Maßnahme nach Anspruch 10 erreicht.

Nachstehend werden Ausführungsformen der genannten Erfindung anhand der beigefügten schematischen Zeichnungen näher erläutert. Es zeigen:
- Fig. 1-3: die Schließbewegung eines erfindungsgemäß vorgesehenen Deckels für die Füllöffnung der Tabakpreßkammer in Relation zur Bewegung des zugeordneten Preßbalkens, jeweils im schematischen Querschnitt;
- Fig. 3a: eine Ausführungsform eines mit einem erfindungsgemäßen Schließdeckel versehenen Stopfgerätes im Querschnitt;
- Fig. 4-6: den Bewegungsablauf eines Preßbalkens unter Erzielung einer Überkompression des Tabakstrangs und anschließender Entlastung vor dem Ausstoßen desselben aus der Tabakpreßkammer, jeweils im schematischen Querschnitt;
- Fig. 7: eine Stirnansicht eines mit diametral wirkender Klemmvorrichtung versehenen Stopfgerätes;
- Fig. 8: einen Teil des Stopfgerätes nach Fig. 1, und zwar die Klemmvorrichtung derselben, teilweise geschnitten;
- Fig. 9: eine weitere Ausführungsform eines erfindungsgemäßen Stopfgerätes in Seitenansicht;
- Fig. 10: einen Längsschnitt durch das Gerät gemäß Fig. 9; und
- Fig. 11 und 12: eine Stirnansicht sowie einen Teilquerschnitt des Gerätes gemäß Fig. 9 bzw. 10.

Zunächst soll anhand der Fig. 3a eine Ausführungsform für eine Vorrichtung zum Stopfen vorgefertigter Zigarettenhülsen , insbesondere Zigarettenfilterhülsen, mit Rauchtabak näher erläutert werden. Diese Vorrichtung umfaßt ein Gehäuse, welches aus einen Gehäuseunterteil 11 und einem Gehäuseoberteil 12 besteht. Im Gehäuseoberteil ist eine längliche Öffnung, nämlich Tabak-Füllöffnung 13, vorgesehen, die in eine Tabakpreßkammer 14 mündet. Die Preßkammer 14 wird einerseits von einem halbrunden Wandteil 40 und andererseits von einer entgegengesetzt halbrunden Fläche 16 eines waagerecht verschiebbaren Preßbalken 17 begrenzt. Der innere Wandteil 40 gehört zu einer der Preßkammer 14 zugeordneten äußeren Seitenwand 41, die als Doppelwand ausgebildet ist und deren äußerer Wandteil 42 in Anschlagrichtung gegenüber dem inneren Wandteil 40 verschiebbar ausgebildet ist. Zu diesem Zweck weist der äußere Wandteil 42 einen Ansatz 43 auf, der einen Längsschlitz 44 im inneren Wandteil 40 durchragt und in diesem gleitend gelagert ist. Der Ansatz 43 trägt einen stößelartigen Ausstoßschieber 25. Der Wandteil 42 und der Ausstoßschieber 25 bilden ein integrales, d. h. gemeinsam in Längsrichtung der Tabakpreßkammer 14 hin- und herverschiebbares Bauteil. Ferner ist der äußere Wandteil 42 mittels einer hinterschnittenen Führung 46 mit dem Gehäuseunterteil 11 unter Ausbildung einer Geradführung verbunden. Auf der Oberseite des äußeren Wandteils 42 ist ein Griff 29 angeordnet. Das dem Wandteil 16 diametrale Ende 20 des Preßbalkens 17 ist mit einem Hebel 21 gekoppelt, welcher zugleich als Handhabe 23 ausgebildet ist. Diese kann z. B. als Formspritzteil aus Kunststoff hergestellt sein. Die Handhabe 23 ist um eine horizontale Achse verschwenkbar gelagert, welche durch seitlich an der Handhabe 23 angeformte Lagerzapfen 22 definiert ist. Diese Lagerzapfen 22 sind in halbschalenförmigen Lagerschalen 45 drehbar gelagert, wobei sie in den Lagerschalen 45 durch einen Vorsprung 39 an der Innenseite das Gehäuseoberteils 12 gehalten werden.

Am diametralen Ende 20 des Preßbalken 17 sind im axialen Abstand voneinander zwei L-förmige Wangen 24 angeformt, an deren einander zugewandten Innenseiten jeweils L-förmige Steuernuten 2 ausgebildet sind, in die seitlich an der Handhabe 23 angeformte Führungszapfen 6 hineinragen, wobei die beiden Führungszapfen 6 jeweils an den beiden Außenseiten der seitlichen Begrenzungswände der Handhabe 23 ausgebildet sind. An den Innenseiten der seitlichen Begrenzungswände der Handhabe 23 sind jeweils mit den Führungszapfen 6 fluchtend ebenfalls Führungszapfen angeformt. Diese korrespondieren mit einer jeweils bogenförmigen Steuernut 3, die jeweils an der Außenseite von zwei ebenfalls im axialen Abstand voneinander, jedoch zwischen den beiden bereits erwähnten L-förmigen Wangen 24 angeordneten Wangen 18 ausgebildet sind, die Bestandteil eines Zwischengehäuseoberteils 12 und Preßbalkens 17 hin- und herverschiebbaren Deckels 1 sind. Die Steuernuten 2 und 3 sind so ausgebildet und relativ zueinander angeordnet, daß bei Betätigung der Handhabe 23 in Preßrichtung (Pfeil 19) die Füllöffnung 13 der Tabakpreßkammer 14 durch den Deckel 1 verschlossen wird derart, daß die Schließbewegung des Deckels der Bewegung des Preßbalkens 17 in Preßrichtung voreilt. Vorzugsweise ist die Ankoppelung des parallel zum Preßbalken 17 hin- und herbewagbaren Deckels 1 an der Handhabe 23 so, daß die Bewegung des Preßbalkens 17 in Preßrichtung erst dann beginnt, wenn der Deckel 1 sich in Füllöffnungs-Schließstellung entsprechend Fig. 2 befindet. Um dies zu erreichen, ist bei der Ausführungsform nach Fig.3a die L-förmige Steuernut 2 vorgesehen, wobei der kürzere Schenkel sich im Abstand von Preßbalken 17 etwa parallel zu dessen Bewegungsrichtung erstreckt, und zwar von der Preßkammer 14 weggerichtet. Des weiteren ist die lichte Weite des oberen Horizontalschenkels der Steuernut 2 größer als der Außendurchmesser des zugeordneten Zapfens 6, so daß bei Verschwenken der Handhabe 23 in Preßrichtung 19 ausgehend von der Füllstellung der Führungszapfen 6 im oberen Horizontalschenkel der Steuernut 2 zunächst wirkungslos bleibt mit der Folge, daß der Preßbalken 17 in seiner zurückgezogenen Stellung entsprechend Fig. 3a verharrt. Die innenseitig an der Handhabe 23 angeformten, jeweils mit den Zapfen 6 fluchtenden Zapfen korrespondieren jedoch bereits von Anfang an mit den dem Deckel 1 zugeordneten Steuernuten 3, so daß der Deckel 1 ohne Verzögerung in Schließrichtung bewegt wird mit der Folge, daß die Füllöffnung 13 bereits vollständig verschlossen ist, bevor der Preßbalken 17 wirksam wird. Der beschriebene Bewegungsablauf ist anhand der Fig. 1 bis 3 nachvollziehbar. Beim Öffnen der Tabakpreßkammer erfolgt der Bewegungsablauf genau umgekehrt d. h. der Deckel 1 eilt dem Preßbalken 17 nach.

Damit der Preßbalken 17 in Preßstellung verharrt, ist am unteren Ende jeder Steuernut 2 eine Erweiterung 15 vorgesehen, in die die Führungszapfen 6 einrasten. Die Erweiterung 15 und damit die erwähnte Rastverbindung liegen, wie Fig. 3a erkennen läßt, unterhalb der gedachten Verbindungslinie zwischen Tabakpreßkammer 14 und dem Schwenklager der Handhabe 23. Die Raststellung der Handhabe 23 ist also eine "Übertotpunkt-Stellung".

Entsprechend den Fig. 1 bis 3 wird also durch die Füllöffnung 13 zunächst Tabak in die Tabakpreßkammer 14 eingefüllt. Anschließend wird durch den voreilenden Deckel 1 die Füllöffnung 13 verschlossen, wobei die der Preßkammer 14 zugewandte Vorderkante 4 des Deckels preßkammerseitig abgeschrägt ist unter Ausbildung einer messarartigen Schneide 5. Dadurch wird der eingefüllte Tabak in die Tabakpreßkammer 14 beim Verschließen der Öffnung 13 durch den Deckel 1 regelrecht "hineingerollt". Gegebenenfalls noch überstehende Tabakreste werden zwischen der Schneide 5 und der dem Preßbalken 17 gegenüberliegenden Begrenzungskante 7 der Füllöffnung 13 abgetrennt, so daß sich der eingefüllte Tabak praktisch vollständig innerhalb der Tabakpreßkammer 14 befindet. Der letztlich hergestellte Tabakstrang 10 entsprechend Fig. 3 läßt sich dann problemlos aus der Tabakpreßkammer 14 ausstoßen. Wie Fig. 3 im übrigen noch erkennen läßt, ist in Tabakpreßstellung des Preßbalkens 17 die Vorderkante 4 des Deckels 1 mit der gewölbten Praßfläche 16 des Preßbalkens 17 etwa bündig unter entsprechender Fortsetzung der Preßfläche 16 des Preßbalkens 17.

Anhand der Fig. 4 bis 6 sowie 9 bis 12 soll nun eine Ausführungsform beschrieben werden, bei der der Preßbalken 17 in eine Überkompressionsstellung bewegbar ist (Fig. 5), in welcher der freie Querschnitt der Preßkammer 14 merklich kleiner ist als der freie Querschnitt des Tabakaufnahmeraums der nicht dargestellten Zigarettenhülse, wobei unmittelbar vor dem oder wenigstens beim Ausstoßen des Tabakstrangs 10 (Fig. 6) aus der Preßkammer 14 eine Rückbewegung des Preßbalkens 17 etwa auf "Normalmaß" erfolgt, d. h. in eine Stellung, in der der freie Querschnitt der Tabakpreßkammer 14 etwa gleich dem, vorzugsweise nur noch geringfügig kleiner als der freie Querschnitt des Tabakaufnahmeraums der angesetzten Zigarettenhülse. Vorzugsweise wird der Tabak zunächst auf ein Querschnittsmaß komprimiert, welches um etwa 10 bis 20 % kleiner ist als das "Normalmaß", um dann vor dem oder beim Ausstoßen aus der Preßkammer 14 auf ein Maß entlastet zu werden, welches nur noch etwa 3 bis 6 % kleiner ist als das "Normalmaß", wobei die genannten Bewegungen des Preßbalken 17 durch eine, gegebenenfalls mit dem Ausstoßschieber gekoppelte, hier nicht näher dargestellte Steuerbahn (Steuernocke) gesteuert sind. Die zuletzt erwähnte Maßnahme kann mit der vorbeschriebenen Deckel-Konstruktion kombiniert werden. Sie ist jedoch auch unabhängig davon anwendbar. Herkömmliche Stopfgeräte Sind in entsprechender Weise modifizierbar, so daß auf den eingangs erwähnten Löffel am ausstoßseitigen Ende des Ausstoßschiebers verzichtet werden kann.

Bei der Ausführungsform nach den Fig. 9 bis 12 erfolgt die Vor- und Überkomprimierung des Tabaks in äußerst einfacher Weise, und zwar durch eine dem Preßbalken zugeordnete Kompressionsleiste 27, die bei der dargestellten Ausführungsform den Preßbalken 17 im wesentlichen über die gesamte Länge der Tabak-Preßkammer 14 durchsetzt, wobei die Kompressionsleiste 27 an der der Tabak-Preßkammer 14 abgewandten Seite durch Federelemente, hier Schraubendruckfedern 28 elastisch nachgiebig abgestützt ist. Um sicherzustellen, daß vor dem Ausstoßen des Tabakstrangs aus der Tabakpreßkammer 14 die Kompressionsleiste 14 nicht mehr in die Tabakpreßkammer 14 hineinragt, sind an den beiden diametralen Enden der Kompressionsleiste 27 nicht näher dargestellte Anschläge vorgesehen, die in Preßstellung des Preßbalkens 17 eine Bewegung der Kompressionsleiste 27 aus der Preßkammer 14 heraus bewirken, vorzugsweise derart, daß die der Tabakpreßkammer 14 zugewandte Seite der Kompressionsleiste 27 mit der Preßfläche 16 des Preßbalkens 17 bündig ist. Auf diese Weise wird die Axialbewegung des Ausstoßschiebers beim Überführen des verpreßten Tabakstrangs in eine angesetzte Zigarettenhülse durch die Kompressionsleiste 27 nicht behindert. In den Fig. 10 bis 12 ragt die Kompressionsleiste 27 zur besseren Veranschaulichung in die Tabakpreßkammer 14 hinein. In der dargestellten Stellung des Stopfgerätes müßte die Kompressionsleiste 27 jedoch durch die erwähnten Anschläge entgegen der Wirkung der Druckfedern 28 aus der Tabakpreßkammer herausbewegt sein, derart, daß die der Tabakpreßkammer 14 zugewandte Seite der Kompressionsleiste 27 mit dar Preßfläche 16 des Preßbalkens 17 bündig ist. Die erwähnten und in den Fig. nicht näher dargestellten Anschläge sind vorzugsweise auch derart wirksam, daß die Kompressionsleiste 27 erst kurz vor Erreichen der endgültigen Preßstellung das Preßbalkens 17 aus der Preßkammer 14 herausbewegt wird.

Zum besseren Verständnis des Stopfgerätes nach den Fig. 9 bis 11 wird dieses im folgenden etwas näher erläutert: Anhand der Fig. 9 ergibt sich, daß bei dem dargestellten Stopfgerät mit einem Bodenteil 29 über eine daran angeordnete Scharnierachse 8 schwenkbar ein Gehäuse 9 und ein Deckel 30 verbunden sind. Seitlich am Gehäuse ist ein mit dem Ausstoßschieber verbundenes Batätigungselement 31 parallel zum Bodenteil 29 verschiebbar gelagert.

Fig. 10 zeigt einen Längsschnitt durch das Gerät gemäß Fig. 9. Der Bodenteil 29 ist etwa wannenförmig ausgebildet und trägt an seinem hinteren Ende eine Scharnier-Achsenausbildung 8, um die einerseits, wie erwähnt ein Gehäuse 9 und ein Deckel 30 schwenkbar gelagert sind. Das Gehäuse 9 weist an seiner oberen Deckfläche eine muldenartige Einfüllöffnung 13 auf, durch die der Tabak in eine Tabakpreßkammer 14 einfüllbar ist. Der Deckel 30 ist an seiner Unterseite mit einem Preßbalken 17 versehen, mit dem der eingefüllte Tabak so weit zusammengepreßt wird, daß er einen in eine an einer Tülle 32 aufsteckbare Zigarettenhülse einschiebbaren Tabakstrang bildet. Der Ausstoßschieber ist - wie bei den vorherigen Ausführungsformen - mit der Bezugsziffer 25 gekennzeichnet. Im Bodenteil 29 ist ein Klemmelement 33 vorgesehen, welches während des Stopfvorganges die nicht näher dargestellte Zigarettenhülse an der Tülle 32 andrückt. Der Deckel 30 weist seitlich Nasen 34 auf, die in Nuten 35 des Gehäuses eingreifen und durch diese, während des Stopfvorganges, derart geführt werden, daß der Deckel 30 gegenüber dem Ausstoßschieber bzw. dessen Betätigungselement 31 und gleichzeitig gegenüber dem Gehäuse 9 verriegelt wird. Die rückwärtige Begrenzung der Tabakpreßkammer 14 wird durch den Ausstoßschieber 25 gebildet.

Die Fig. 11 und 12 zeigen eine Stirnansicht, wobei die Fig. 11 die Stirnansicht des Stopfgerätes im geschlossenen Zustand vor dem Stopfvorgang zeigt, während Fig. 12 einen Schnitt durch das Gerät hinter der Stirnwand des Gehäuses 9 darstellt.

Aus den Fig. 10 bis 12 ist ersichtlich, daß das Stopfgerät im wesentlichen aus vier Teilen besteht, nämlich dem Bodenteil 29, dem Gehäuse 9, dem Deckel 30 und dem Ausstoßschieber 25 zugeordneten Betätigungselement 31. Der Deckel 30 untergreift mit einer Nase 34 eine Nut 35 im Betätigungselement 31 des Ausstoßschiebers 25, während das Betätigungselement 31 mit einer Führungsleiste 36 einen Führungswinkel 37 des Bodenteils 29 untergreift. Mit einer Führungsleiste 38 ist das mit dem Ausstoßschieber 25 verbundene Betätigungselement 31 in einer Nut 47 im Gehäuse 9 geführt. Am Bodenteil 29 ist ferner mindestens eine Feder 48 vorgesehen, die von unten gegen das Gehäuse 9 drückt und dieses im Ruhezustand vom Bodenteil 29 wegdrückt. Dadurch ist im Ruhezustand auch ein Abstand zwischen dem Klemmelement 33 und der Tülle 32 sichergestellt.

Da es sich bei der dargestellten Grundkonstruktion des Stopfgerätes um ein herkömmliches Stopfgerät handelt, genügt die obige Aufzählung der einzelnen Konstruktionsmerkmale. Eine Funktionsbeschreibung erscheint entbehrlich.

Die Fig. 7 und 8 zeigen eine weitere Ausführungsform eines Stopfgerätes ähnlich derjenigen nach den Fig. 9 bis 12, wobei der Kern dieser Ausführungsform in der diametralen Anordung von Klemmelementen 49 und deren Betätigung liegt. Das dargestellte Stopfgerät weist eine Vorderwand 50 auf, in der sich eine Austrittsöffnung 51 für den innerhalb der nicht näher dargestellten Tabakpreßkammer ausgebildeten Tabakstrang befindet und an welcher eine Tülle 52 mit einer aufsteckbaren Zigarettenhülse 53 (Fig. 8) angeordnet ist. Das Gerät wird durch einen Boden 54 und durch einen Deckelteil 55 abgeschlossen. Ein mit dem nicht dargestellten Ausstoßschieber verbundenes Betätigungselement 56 wird an parallellaufenden, nach innen gerichteten seitlichen Leisten 57, 58 am verschwenkbaren, im übrigen jedoch systemfest angeordneten Füllteil entlang geführt. An der vorderen Wand 50 ist beispielsweise mittels Niete 59, 60 oder dergleichen ein Halteteil 61 mit einem Halteblock 62 zur Aufnahme und zur Führung eines Klemmelements 49 vorgesehen. Das der Tülle 52 zugeordnete Ende 63 der relativ zur Tülle 52 diametral angeordneten Klemmelemente 49 ist jeweils konkav ausgebildet. Die jeweils anderen Enden 64 stehen in Gleitkontakt mit den Leisten 57, 58 des Betätigungselements 56. Die Klemmelemente 49 stehen jeweils unter Wirkung eines elastischen Bauteils, insbesondere elastischen Druckelements, z. B. einer Druckfeder 65, die im Ruhezustand die Klemmelemente 49 von der Tülle 52 wegdrücken. Die vorzugsweise horizontal geführten Klemmelemente 49 befinden sich somit bei entspannter Feder 65 auch im Ruhezustand, sobald vor oder nach Betätigung des mit dem Ausstoßschieber gekoppelten Betätigungselements 56 die Halteblöcke 62 sich jeweils in einem der Endbereiche der Leisten 57, 58 befinden, wobei die Klemmelemente 49 gemäß Fig. 8 die ersichtliche, strich-punktierte Lage einnehmen. Damit ist gleichzeitig der für das Aufstecken oder für die Abnahme der Zigarettenhülse 4 auf die oder von der Tülle 52 erforderliche Abstand zwischen den konkaven Enden 63 der Klemmelemente 49 und der Außenwandung der Tülle 52 hergestellt. Wird das Betätigungselement 56 mit dem vorbereiteten Tabakstrang axial verschoben unter entsprechender Mitnahme des nicht dargestellten Ausstoßschiebers, werden die Klemmelemente 49 durch zunehmende Dicke dar Leisten 57, 58 gegen den Druck der Federn 65 in Richtung auf die Tülle 52 gedrückt. Dementsprechend wird für die Dauer des Stopfvorganges die Zigarettenhülse 53 gegen die Außenwandung dar Tülle 52 geklemmt. Auf diese Weise ist für einen ordnungsgemäßen Stopfvorgang der Zigarettenhülse gesorgt. Selbstverständlich ist es insbesondere bei Stopfgeräten anderer Ausführungsform denkbar, drei oder mehr jeweils gleichmäßig über den Umfang der Tülle 52 angeordnete Klemmelemente 49 anzuordnen, um einen sicheren Halt der auf die Tülle 52 aufgesteckten Zigarettenhülse während dar Tabaküberführung bzw. des Stopfvorgangs zu gewährleisten. Das Prinzip der Mehrfachklemmung der Zigarettenhülse auf der Tülle ist auch für herkömmliche Stopfgeräte von größter Bedeutung, aber auch in Kombination mit den vorbeschriebenen Stopfgeräten bzw. -Vorrichtungen.

## Patentansprüche

1. Vorrichtung zum Stopfen vorgefertigter Zigarettenhülsen, insbesondere Zigarettenfilterhülsen, mit einer eine Füllöffnung (13) aufweisenden Tabakpreßkammer (14), in der durch die Füllöffnung (13) eingefüllter Tabak mittels eines quer zur Längsrichtung der Tabakpreßkammer (14) über eine Betätigungshandhabe (23) bewegbaren Preßbalkens (17) zu einem Tabakstrang (10) verpreßbar ist, einer Tülle zum Aufstecken der Zigarettenhülse, einer Klemmvorrichtung zum Festhalten der Zigarettenhülse auf der Tülle und mit einem Ausstoßschieber (25) zum Ausstoßen des Tabakstrangs (10) aus der Preßkammer (14) in die Zigarettenhülse,
**dadurch gekennzeichnet,**
daß der Füllöffnung (13) der Tabakpreßkammer (14) ein gesonderter Deckel (1) zugeordnet ist, dessen Schließbewegung der Bewegung des Preßbalkens (17) in Preßrichtung voreilt, wobei der Deckel (1) parallel zum Preßbalken (17) hin- und herbewegbar gelagert und mit der mit dem Preßbalken (17) verbundenen Betätigungshandhabe (23) derart gekoppelt ist, daß die Bewegung des Preßbalkens (17) in Preßrichtung erst dann beginnt, wenn der Deckel (1) sich in Füllöffnungs-Schließstellung (Fig. 2) befindet.

2. Vorrichtung nach Anspruch 1,
dadurch gekennzeichnet, daß der Preßbalken (17) und Deckel (1) jeweils eine Steuerkurve (Steuernut 2 bzw. 3) aufweisen, die mit der Betätigungshandhabe (23) über daran angeformte Zapfen (6) korrespondieren, derart, daß bei Bewegung der Betätigungshandhabe (23) in Tabakpreßrichtung (Pfeil 19) die Füllöffnung (13) durch den Deckel (1) verschlossen ist, bevor der Preßbalken (17) sich in Preßendstellung befindet.

3. Vorrichtung nach Anspruch 1,
dadurch gekennzeichnet, daß die Betätigungshandhabe (23) zwei unterschiedliche Steuerkurven (Steuernuten) aufweist, die mit dem Preßbalken (17) einerseits und dem Deckel (1) andererseits über am Preßbalken und Deckel angeformte Zapfen korrespondieren, derart, daß bei Bewegung der Betätigungshandhabe (23) in Tabakpreßrichtung (Pfeil 19) die Füllöffnung (13) durch den Deckel (1) verschlossen ist, bevor der Preßbalken (17) sich in Preßendstellung befindet.

4. Vorrichtung nach einem der Ansprüche 1 bis 3,
dadurch gekennzeichnet, daß die freie bzw. der Preßkammer (14) zugewandte Vorderkante (4) des Deckels (1) preßkammerseitig abgeschrägt ist unter Ausbildung einer messerartigen Schneide (5).

5. Vorrichtung nach einem der Ansprüche 1 bis 4,
dadurch gekennzeichnet, daß in Preßendstellung des Preßbalkens (17) die Vorderkante (4) des Deckels (1) mit der gewölbten Preßfläche (16) des Preßbalkens (17) etwa bündig ist unter entsprechender Fortsetzung der Preßfläche (16) des Preßbalkens (17).

6. Vorrichtung nach einem oder mehreren der Ansprüche 1 bis 5, dadurch gekennzeichnet, daß der Preßbalken (17) in eine Überkompressionsstellung bewegbar ist, in welcher der freie Querschnitt der Preßkammer (14) merklich kleiner ist als der freie Querschnitt des Tabakaufnahmeraums der Zigarettenhülse, wobei unmittelbar vor dem oder wenigstens beim Ausstoßen des Tabakstrangs (10) aus der Preßkammer (14) eine Rückbewegung des Preßbalkens (17) etwa auf kreisförmiges "Normalmaß" erfolgt, d. h. in eine Stellung, in der der freie Querschnitt der Tabakpreßkammer (14) etwa gleich groß oder nur noch geringfügig kleiner ist als der freie Querschnitt des Tabakaufnahmeraums der Zigarettenhülse.

7. Vorrichtung nach Anspruch 6,
dadurch gekennzeichnet, daß der Tabak zunächst auf ein Querschnittsmaß komprimierbar ist, welches um etwa 10 bis 20% kleiner ist als das "Normalmaß", um dann vor dem oder beim Ausstoßen aus der Preßkammer (14) auf ein Maß entlastet zu werden, welches dem "Normalmaß" entspricht oder vorzugsweise etwa 3 bis 6% kleiner ist als das "Normalmaß", wobei die entsprechenden Bewegungen des Preßbalkens (17) durch eine mit dem Ausstoßschieber (25) gekoppelte Steuerkurve erhalten werden, mit welcher der Preßbalken (17) korrespondiert.

8. Vorrichtung nach einem oder mehreren der vorangehenden Ansprüche, dadurch gekennzeichnet, daß die der Tülle (52) zugeordnete Klemmvorrichtung wenigstens zwei etwa diametral zur Tülle (52) angeordnete bzw. wirksame Klemmelemente (49) aufweist, die jeweils senkrecht zur Tülle bewegbar sind und beim Überführen des Tabakstrangs die Zigarettenhülse (53) auf der Tülle (52) festklemmen.

9. Vorrichtung nach Anspruch 8,
dadurch gekennzeichnet, daß der Preßbalken (17) oder die zugeordnete Betätigungshandhabe oder ein mit dem Ausstoßschieber (25) gekoppeltes Betätigungselement (56) Steuerleisten (57, 58) aufweisen, die jeweils derart ausgebildet und angeordnet sind, daß beim Verschieben des Preßbalkens in Preßstellung oder des dem Ausstoßschieber (25) zugeordneten Betätigungselements (56) in Ausstoßstellung die Klemmelemente (49) von den jeweils zugeordneten Steuerleisten gegen die Tülle (52) preßbar sind.

10. Vorrichtung nach Anspruch 8 oder 9,
dadurch gekennzeichnet, daß Klemmflächen (63) der Klemmelemente (49) jeweils eine elastisch nachgiebige Polsterschicht aufweisen.

11. Vorrichtung nach einem der vorhergehenden Ansprüche, umfassend ein Gehäuse (9) mit einer in Längsrichtung desselben angeordneten Tabakpreßkammer (14), einen dieser Preßkammer zugeordneten, deckelartigen Preßbalken (17) in einem das Gehäuse (9) abdeckenden und um eine senkrecht zur Preßkammer liegende Achse (8) klappbaren Deckel (30), sowie einen Ausstoßschieber (25) zum Ausstoßen eines gepreßten Tabakstrangs in einer Zigarettenhülse, die am Ausgang der Preßkammer (14) auf einer Tülle (32) klemmend gehalten ist,
dadurch gekennzeichnet, daß der Preßbalken (17) Tabak-Kompressionselemente (Kompressionsleiste 27) aufweist, die sich durch den Preßbalken (17) über zumindest einen Teil bzw. über die gesamte Länge desselben hindurcherstreckt und an der der Preßkammer (14) abgewandten Seite elastisch nachgiebig abgestützt ist (Federelemente 28), so daß beim Schließen der Preßkammer (14) durch die Kompressionsleiste (27) eine Vorkomprimierung des eingefüllten Tabaks erfolgt (Fig. 9 - 12).

12. Vorrichtung nach Anspruch 11,
dadurch gekennzeichnet, daß die Kompressionsleiste (27) in Schließstellung des Preßbalkens (17) unter Abstützung am Gehäuse (9) in eine Stellung bewegt ist, in der die der Tabakpreßkammer (14) zugewandte Seite etwa bündig ist mit der Preßfläche (16) des Preßbalkens (17).

## Claims

1. Appliance for the filling of prefabricated cigarette tubes, especially cigarette-filter tubes, with a tobacco-pressing chamber (14) which has a filling orifice (13) and in which tobacco introduced through the filling orifice (13) can be pressed to form a tobacco strand (10) by means of a press bar (17) movable transversely to the longitudinal direction of the tobacco-pressing chamber (14) via an actuating handle (23), with a nozzle for slipping on the cigarette tube, with a clamping device for retaining the cigarette tube on the nozzle, and with an ejection slide (25) for ejecting the tobacco strand (10) out of the pressing chamber (14) into the cigarette tube, characterized in that the filling orifice (13) of the tobacco-pressing chamber (14) is assigned a separate lid (1), the closing movement of which leads the movement of the press bar (17) in the pressing direction, the lid (1) being mounted so as to be movable to and fro parallel to the press bar (17) and being coupled to the actuating handle (23) connected to the press bar (17), in such a way that the movement of the press bar (17) in the pressing direction commences only when the lid (1) is in the filling-orifice closing position (Figure 2).

2. Appliance according to Claim 1, characterized in that the press bar (17) and lid (1) each have a control curve (control groove 2 and 3 respectively), the said control curves cooperating with the actuating handle (23) via studs (6) formed on the latter, in such a way that, when the actuating handle (23) is moved in the tobacco-pressing direction (arrow 19), the filling orifice (13) is closed by the lid (1) before the press bar (17) is in the pressing end position.

3. Appliance according to Claim 1, characterized in that the actuating handle (23) has two different control curves (control grooves) which cooperate with the press bar (17), on the one hand, and with the lid (1) on the other hand, via studs formed on the press bar and lid, in such a way that, when the actuating handle (23) is moved in the tobacco-pressing direction (arrow 19), the filling orifice (13) is closed by the lid (1) before the press bar (17) is in the pressing end position.

4. Appliance according to one of Claims 1 to 3, characterized in that the free front edge (4), or the front edge (4) facing the pressing chamber (14), of the lid (1) is bevelled on the same side as the pressing chamber, to form a knife-like cutter (5).

5. Appliance according to one of Claims 1 to 4, characterized in that, in the pressing end position of the press bar (17), the front edge (4) of the lid (1) is approximately flush with the curved pressing face (16) of the press bar (17), the pressing face (16) of the press bar (17) being continued correspondingly.

6. Appliance according to one or more of Claims 1 to 5, characterized in that the press bar (17) is movable into an over-compression position, in which the free cross-section of the pressing chamber (14) is appreciably smaller than the free cross-section of the tobacco-receiving space of the cigarette tube, a return movement of the press bar (17) being effected approximately to a circular "normal dimension" immediately before or at least during the ejection of the tobacco strand (10) out of the pressing chamber (14), that is to say into a position in which the free cross-section of the tobacco-pressing chamber (14) is approximately as large as or only slightly smaller than the free cross-section of the tobacco-receiving space of the cigarette tube.

7. Appliance according to Claim 6, characterized in that the tobacco can first be compressed to a cross-sectional dimension which is approximately 10 to 20 % smaller than the "normal dimension", in order then, before or during ejection out of the pressing chamber (14), to be relieved to a dimension which corresponds to the "normal dimension" or which is preferably approximately 3 to 6 % smaller than the "normal dimension", the corresponding movements of the press bar (17) being obtained by means of a control curve which is coupled to the ejection slide (25) and with which the press bar (17) cooperates.

8. Appliance according to one or more of the preceding claims, characterized in that the clamping device assigned to the nozzle (52) has at least two clamping elements (49) which are arranged or are effective approximately diametrically relative to the nozzle (52) and which are each movable perpendicularly to the nozzle and clamp the cigarette tube (53) on the nozzle (52) during the transfer of the tobacco strand.

9. Appliance according to Claim 8, characterized in that the press bar (17) or the associated actuating handle or an actuating element (56) coupled to the ejection slide (25) have control strips (57, 58) which are each designed and arranged in such a way that, during the displacement of the press bar into the pressing position or of the actuating element (56) assigned to the ejection slide (25) into the ejection position, the clamping elements (49) can be pressed against the nozzle (52) by the respective associated control strips.

10. Appliance according to Claim 8 or 9, characterized in that the clamping faces (63) of the clamping elements (49) each have an elastically flexible padding layer.

11. Appliance according to one of the preceding claims, comprising a housing (9) with a tobacco-pressing chamber (14) arranged in the longitudinal direction of the latter, a lid-like press bar (17), assigned to this pressing chamber, in a lid (30) covering the housing (9) and tiltable about an axis (8) perpendicular to the pressing chamber, and an ejection slide (25) for ejecting a pressed tobacco strand in a cigarette tube which is held in a clamping manner on a nozzle (32) at the exit of the pressing chamber (14), characterized in that the press bar (17) has tobacco-compression elements (compression strip 27) which extends through the press bar (17) over at least part or over the entire length of the latter and which is supported in an elastically flexible manner (spring elements 28) on the side facing away from the pressing chamber (14), so that, during the closing of the pressing chamber (14), a precompression of the introduced tobacco takes place by means of the compression strip 27 (Figures 9 to 12).

12. Appliance according to Claim 11, characterized in that, in the closed position of the press bar (17), as a result of support against the housing (9) the compression strip (27) is moved into a position in which the side facing the tobacco-pressing chamber (14) is approximately flush with the pressing face (16) of the press bar (17).

## Revendications

1. Dispositif pour remplir des tubes de papier à cigarettes préparés à l'avance, en particulier des tubes de papier pour des cigarettes à bout filtre, comprenant une chambre de compression de tabac (14) munie d'une ouverture de remplissage (13), dans laquelle du tabac introduit par l'ouverture de remplissage (13) peut être comprimé en un cordon de tabac (10) au moyen d'un sommier de pression (17) déplaçable transversalement à la direction longitudinale de la chambre de compression de tabac (14) par un organe de commande manuelle (23), une douille de fixation du tube de papier à cigarettes, un dispositif de serrage pour le maintien du tube de papier à cigarettes sur la douille, ainsi qu'un tiroir d'expulsion (25) pour expulser le cordon de tabac (10) de la chambre de compression (14) dans le tube de papier à cigarettes,
caractérisé en ce qu'à l'ouverture de remplissage (13) de la chambre de compression de tabac (14) est associé un couvercle spécial (1), dont le mouvement de fermeture est en avance sur le mouvement du sommier de pression (17) dans la direction de compression, le couvercle (1) étant déplaçable suivant un mouvement de va-et-vient parallèlement au sommier de pression (17) et étant couplé à l'organe de commande manuelle (23) relié au sommier de pression (17), de telle sorte que le mouvement du sommier de pression (17) dans la direction de compression ne commence que lorsque le couvercle (1) se trouve dans la position de fermeture de l'ouverture de remplissage (figure 2).

2. Dispositif selon la revendication 1, caractérisé en ce que le sommier de pression (17) et le couvercle (1) présentent chacun une courbe de commande (rainures de commande 2, respectivement 3), qui correspondent avec l'organe de commande manuelle (23) par des tenons (6) formés sur celui-ci, de telle sorte que lors du mouvement de l'organe de commande manuelle (23) dans la direction de compression du tabac (flèche 19), l'ouverture de remplissage (13) est fermée par le couvercle (1), avant que le sommier de pression (17) se trouve dans la position finale de compression.

3. Dispositif selon la revendication 1, caractérisé en ce que l'organe de commande manuelle (23) comporte deux courbes de commande différentes (rainures de commande) qui correspondent avec le sommier de pression (17) d'une part et avec le couvercle (1) d'autre part par des tenons formés sur le sommier de pression et le couvercle, de telle sorte que, lors du déplacement de l'organe de commande manuelle (23) dans la direction de compression du tabac (flèche 19), l'ouverture de remplissage (13) est fermée par le couvercle (1), avant que le sommier de pression (17) se trouve dans la position finale de compression.

4. Dispositif selon l'une des revendications 1 à 3, caractérisé en ce que l'arête antérieure (4) du couvercle (1), libre ou tournée vers la chambre de compression (14), est biseautée du côté de la chambre de compression en réalisant une lame (5) en forme de couteau.

5. Dispositif selon l'une des revendications 1 à 4, caractérisé en ce que, dans la position finale de compression du sommier de pression (17), l'arête antérieure (4) du couvercle (1) affleure pratiquement avec la surface de pression incurvée (16) du sommier de pression (17) en continuant ainsi la surface de pression (16) du sommier de pression (17).

6. Dispositif selon l'une ou plusieurs des revendications 1 à 5, caractérisé en ce que le sommier de pression (17) est déplaçable vers une position de surcompression, dans laquelle la section libre de la chambre de compression (14) est notablement plus faible que la section libre de l'espace de réception du tabac du tube de papier à cigarettes, en sorte qu'immédiatement ou peu avant l'expulsion du cordon de tabac (10) de la chambre de compression (14), il se produit un mouvement de recul du sommier de pression (17) jusqu'à une "mesure normale" sensiblement circulaire, c'est-à-dire dans une position dans laquelle la section libre de la chambre de compression de tabac (14) est sensiblement de même grandeur ou seulement légèrement plus faible que la section libre de l'espace de réception de tabac du tube de papier à cigarettes.

7. Dispositif selon la revendication 6, caractérisé en ce que le tabac est compressible d'abord jusqu'à une mesure de section qui est d'environ 10 à 20% plus faible que la "mesure normale", pour être ensuite déchargé avant ou lors de l'expulsion de la chambre de compression (14) à une mesure qui correspond à la "mesure normale" ou qui est avantageusement inférieure d'environ 3 à 6% par rapport à la "mesure normale", de telle sorte que les mouvements correspondants du sommier de pression (17) sont obtenus par une courbe de commande couplée au tiroir d'expulsion (25), à laquelle correspond le sommier de pression (17).

8. Dispositif selon l'une ou plusieurs des revendications précédentes, caractérisé en ce que le dispositif de serrage associé à la douille (52) comporte au moins deux éléments de serrage (49) qui sont situés ou agissent de façon sensiblement diamétrale par rapport à la douille (52), lesquels éléments sont déplaçables chacun perpendiculairement à la douille et, lors du transfert du cordon de tabac, serrent le tube de papier à cigarettes (53) sur la douille (52).

9. Dispositif selon la revendication 8, caractérisé en ce que le sommier de pression (17) ou l'organe de commande manuelle qui lui est associé, ou encore un élément d'actionnement (56) couplé au tiroir d'expulsion (25), comportent des nervures de commande (57, 58) qui sont chacune réalisées et agencées de telle sorte que, lors du déplacement du sommier de pression dans la position de compression ou celui de l'organe d'actionnement (56) associé au tiroir d'expulsion (25) dans la position d'expulsion, les éléments de serrage (49) peuvent être pressés chacun contre la douille (52) par les nervures de commande associées.

10. Dispositif selon la revendication 8 ou la revendication 9, caractérisé en ce que les surfaces de serrage (63) des éléments de serrage (49) comportent chacune une couche de rembourrage élastiquement déformable.

11. Dispositif selon l'une des revendications précédentes, comportant un boîtier (9) avec une chambre de compression de tabac (14) disposée dans la direction longitudinale de celui-ci, un sommier de pression (17) en forme de couvercle associé à cette chambre de compression dans un couvercle (30) recouvrant le boîtier (9) et monté pivotant autour d'un axe (8) perpendiculaire à la chambre de compression, ainsi qu'un tiroir d'expulsion (25) pour l'expulsion d'un cordon de tabac comprimé dans un tube de papier à cigarettes, qui est maintenu serré sur une douille (32) à la sortie de la chambre de compression (14),
caractérisé en ce que le sommier de pression (17) comprend un élément de compression de tabac (nervure de compression) (27) qui s'étend en travers du sommier de pression (17) sur au moins une partie ou sur toute la longueur de celui-ci et s'appuie de manière élastiquement déformable du côté éloigné de la chambre de compression (14), de sorte que lors de la fermeture de la chambre de compression (14) par la nervure de compression (27), il se produit une compression préalable du tabac introduit (figures 9 à 12).

12. Dispositif selon la revendication 11, caractérisé en ce que la nervure de compression (27), dans la position de fermeture du sommier de pression (17) avec appui du boîtier (9), se déplace dans une position dans laquelle le côté tourné vers la chambre de compression de tabac (14) affleure pratiquement avec la surface de pression (16) du sommier de pression (17).
